# EUROPÄISCHE PATENTANMELDUNG

(11) **EP 4 593 527 A1**
(43) Veröffentlichungstag der Anmeldung: **30.07.2025**
(21) Anmeldenummer: 24153849.5
(22) Anmeldetag: 25.01.2024
(51) Int. Cl.: H05B 3/06, H05B 3/84, H05B 3/00, H01R 4/02, H01R 4/18, H01R 12/53, H01R 12/57

(54) **SCHEIBE MIT ELEKTRISCHEM ANSCHLUSSELEMENT**

(71) Anmelder: Saint-Gobain Sekurit France, 60150 Thourotte (FR)
(72) Erfinder: HERMANGE, Francois, 52134 Herzogenrath (DE); REUL, Bernhard, 52134 Herzogenrath (DE); HELWER, Katja, 52134 Herzogenrath (DE)
(74) Vertreter: SGR Germany-Patents

(57) **Zusammenfassung**

Die vorliegende Erfindung betrifft eine Scheibe (10) mit mindesten einem elektrischen Anschlusselement (3), umfassend
- ein flächiges Substrat (1),
- eine elektrisch leitfähige Struktur (2), die an einer Oberfläche des Substrats (1) aufgebracht ist,
- ein elektrisches Anschlusselement (3), das einen gecrimpten Bereich (6) zur elektrischen Verbindung mit mindestens einem Leiter eines Anschlusskabels (5) und einen Kontaktbereich (7) zur elektrischen Verbindung mit der elektrisch leitfähigen Struktur (2) aufweist,
wobei das Anschlusselement (3) an der elektrisch leitfähigen Struktur (2) angeordnet ist, der gecrimpte Bereich (6) um den mindestens einen Leiter (4) des Anschlusskabels (5) angeordnet ist und der Kontaktbereich (7) mit der elektrisch leitfähigen Struktur (2) elektrisch leitend verbunden ist, wobei der Kontaktbereich (7) in Längsrichtung des Anschlusselements (3) mindestens eine doppelte Länge des gecrimpten Bereichs (6) aufweist.

## Beschreibung

Die Erfindung betrifft eine Scheibe mit einem elektrischen Anschlusselement, insbesondere für Fahrzeuge.

Im Fall von Fahrzeugscheiben sind verschiedene Verfahren und Anordnung bekannt, um Scheiben mit einem elektrischen Anschlusselement zu versehen, da die Scheiben zunehmend mit großflächigen, elektrisch leitfähigen und für sichtbares Licht transparenten Schichten und Funktionselementen versehen werden. Derartige Scheiben weisen elektrisch leitfähige Strukturen auf, welche in aller Regel durch elektrische Anschlusselemente mit Kontaktflächen auf der Scheibenoberfläche elektrisch kontaktiert werden. Eine Lotmasse bildet die elektrische Verbindung und gleichzeitig eine mechanische Verbindung zwischen der elektrischen leitfähigen Struktur und dem Anschlusselement.

Elektrische Anschlusselemente insbesondere zum bleifreien Verlöten mit elektrischen Strukturen sind aus der WO 2016/096248 A1 und WO 2017/177653 A1 bekannt. Die mechanische Belastung der Lotverbindung ist insbesondere bei bleifreien Lotmassen problematisch. Bleifreie Lote weisen typischerweise eine deutliche geringe Duktilität als bleihaltige Lote auf und sind häufig deutlich spröder. Daher sind bleifreie Lotmassen nicht in gleichem Maße in der Lage mechanische Belastungen Stand zu halten.

Die Lotverbindung zwischen der elektrisch leitfähigen Struktur und dem Anschlusselement kann auch durch Alterungsprozess den mechanischen Belastungseigenschaften auf Dauer nicht Stand halten. Es kommt zu unerwünschten Ausfällen bei der Kontaktierung der elektrisch leitfähigen Strukturen. Die kann hohe Reparaturkosten verursachen oder den Austausch der Scheibe zur Folge haben. WO 2022/148667 A1 offenbart ein elektrisches Anschlusselement, das einen gecrimpten Bereich aufweist, wobei der gecrimpte Bereich über eine Lotmasse mit einer elektrisch leitfähigen Beschichtung elektrisch leitend verbunden ist, und eine korrosionshemmende Beschichtung aufweist. In der Praxis hat sich gezeigt, dass sowohl das Lotmaterial als auch das Substrat mit der elektrisch leitfähigen Struktur eine Schwachstelle bei mechanischer Belastung sein können.

Wünschenswert ist eine Scheibe mit einem elektrischen Anschlusselement, das eine höhere Abzugskraft aufweist, so dass das Abschlusselement auch bei höheren mechanischen Belastungen sich nicht von der Scheibe lösen lässt.

Der Erfindung liegt die Aufgabe zu Grunde, eine Scheibe mit einem elektrischen Anschlusselement zu schaffen, mit der bei einfacher und preiswerter Ausführung eine erhöhte Kraft zur Ablösung des Anschlusselements aufgewendet werden muss.

Die Aufgabe der vorliegenden Erfindung wird erfindungsgemäß durch eine Scheibe mit einem Anschlusselement gemäß Anspruch 1 gelöst. Bevorzugte Ausführungen gehen aus den Unteransprüchen hervor.

Die erfindungsgemäße Scheibe mit mindesten einem elektrischen Anschlusselement umfasst ein flächiges Substrat, eine elektrisch leitfähige Struktur, die an einer Oberfläche des Substrats aufgebracht ist, und ein elektrisches Anschlusselement, das einen gecrimpten Bereich zur elektrischen Verbindung mit einem Leiter eines Anschlusskabels und einen Kontaktbereich zur elektrischen Verbindung mit der elektrisch leitfähigen Struktur aufweist. Ferner ist das Anschlusselement an der elektrisch leitfähigen Struktur angeordnet, wobei der gecrimpte Bereich um den Leiter des Anschlusskabels angeordnet ist und der Kontaktbereich mit der elektrisch leitfähigen Struktur elektrisch leitend verbunden ist. Der Kontaktbereich ist in Längsrichtung des Anschlusselements länger als der gecrimpte Bereich. Der Kontaktbereich weist eine doppelte Länge des gecrimpten Bereichs auf. Dies hat den Vorteil, dass eine erhöhte Kraftwirkung aufgewendet werden muss, um das Anschlusselement von der Scheibe zu lösen. Vorteilhafterweise ist diese Lösung unabhängig von dem verwendeten Lotmaterial und Substrat, insbesondere mit auf Silber basierenden elektrisch leitfähigen Strukturen.

Bevorzugt kann der Schwerpunkt des Anschlusselements innerhalb des Kontaktbereichs und außerhalb des gecrimpten Bereichs angeordnet sein. Insbesondere kann der gecrimpte Bereich derart ausgebildet ist, dass ein Angriffspunkt einer Abzugskraft zum Ablösen des Anschlusselements von dem flächigen Substrat mittig im Kontaktbereich angeordnet ist. Der Vorteil liegt in der Verschiebung des Schwerpunkts des Anschlusselements, so dass eine Kraftwirkung zum Ablösen des Anschlusselement von Scheibe im Schwerpunkt des Anschlusselement angreift. Dies hat den Vorteil, dass eine große Kraftwirkung aufgewendet werden muss, um das Anschlusselement von der Scheibe zu lösen.

Insbesondere kann der Kontaktbereich des Anschlusselements eine maximale Länge von 20 mm in Längsrichtung des Anschlusselements aufweisen. Der Kontaktbereich kann bevorzugt eine Länge von 6 mm bis 15 mm, beispielsweise 10 mm oder 8 mm aufweisen. Vorzugsweise kann der gecrimpte Bereich eine Länge in Längsrichtung des Anschlusselements im Bereich von 20% bis 50% der Länge des Kontaktbereichs aufweisen. Vorzugsweise ist der Kontaktbereich des Anschlusselements mit der elektrisch leitfähigen Struktur über eine Lotmasse oder einen elektrisch leitfähigen Klebestoff verbunden. Das Anschlusselement bewirkt bei mechanischer Belastung des Anschlusskabels, insbesondere Zug auf das Anschlusskabel, einen sehr geringen Hebelarm, was zu einer hohen Stabilität der Verbindung führt.

Ferner kann der gecrimpte Bereich eine maximale Länge von 4,5 mm in Längsrichtung des Anschlusselements aufweisen. Beispielsweise kann der gecrimpte Bereich in Längsrichtung des Anschlusselements eine Länge von 4 mm, 3 mm oder 2 mm aufweisen. Die Gesamtlänge des Anschlusselements kann unter Berücksichtigung des Durchmessers des Anschlusskabels geeignet gewählt werden und beträgt beispielsweise von 1 mm bis 20 mm, bevorzugt von 4 mm bis 8 mm, besonders bevorzugt 6 mm, 4,5 mm oder 4,3 mm. Das ist besonders vorteilhaft im Hinblick auf eine stabile Verbindung zwischen Anschlusselement und Anschlusskabel.

Die Breite des Anschlusselements kann von 1 mm bis 5 mm, bevorzugt 2 mm bis 3 mm, besonders bevorzugt 2,5 mm betragen. Das ist besonders vorteilhaft im Hinblick auf einen geringen Raumbedarf des Anschlusselements. Dadurch wird auch eine stabile Verbindung zwischen Anschlusselement und Anschlusskabel erreicht.

Die Höhe des Anschlusselements kann vom Fachmann unter Berücksichtigung des Durchmessers des Anschlusskabels sowie gängiger Normen geeignet gewählt werden und beträgt beispielsweise von 1 mm bis 5 mm oder von 2 mm bis 3 mm, insbesondere 2,5 mm. Das ist besonders vorteilhaft im Hinblick auf einen geringen Platzbedarf des Anschlusselements und im Hinblick auf eine stabile Verbindung zwischen Anschlusselement und Anschlusskabel.

Das Anschlusselement weist den um den Leiter des Anschlusskabels gecrimpte Bereich auf. Die Form des gecrimpten Bereichs kann grundsätzlich beliebig sein und ist nach den Erfordernissen im Einzelfall durch die Wahl des Crimp-Werkzeugs bestimmbar. Die Crimpform ergibt sich durch den Querschnitt des gecrimpten Bereichs. Der gecrimpte Bereich kann beispielsweise als ovaler Crimp, polygonaler Crimp (beispielsweise Vierkant-Crimp, Sechskant-Crimp oder Trapezcrimp), O-Crimp oder B-Crimp ausgebildet sein.

In einer besonders bevorzugten Ausgestaltung ist das Anschlusselement in Form eines Crimps, insbesondere als B-Crimp, ausgebildet.

Bei einem offenen Crimp wird das Anschlusselement vorteilhaft als planes oder als zu einer Crimp-Kralle vorgebogenes Plättchen bereitgestellt und um das Anschlusskabel zum Crimp gequetscht. Bei einem geschlossenen Crimp ist das Anschlusselement vorteilhaft als rundum geschlossene Hülse (Aderendhülse) ausgebildet und wird um den Leiter des Anschlusskabels gequetscht.

Das Anschlusskabel verbindet das Anschlusselement und die elektrisch leitfähige Struktur des Substrats mit einem elektrischen System wie Steuereinheit oder Spannungsquelle, welches außerhalb der Scheibe angeordnet ist.

Der Kontaktbereich des Anschlusselements ist über die Lotmasse oder den elektrisch leitfähigen Klebestoff mit der elektrisch leitfähigen Struktur vorzugweise direkt verbunden. Gemeint ist hier eine direkte mechanische Verbindung zwischen dem Kontaktbereich des Anschlusselements und der elektrisch leitfähigen Struktur über die Lotmasse oder den Klebstoff. Das bedeutet, dass die Lotmasse oder der Klebstoff zwischen dem Kontaktbereich des Anschlusselements und der elektrisch leitfähigen Struktur angeordnet ist und dadurch das Anschlusselement dauerhaft stabil auf der elektrisch leitfähigen Struktur fixiert. Insbesondere ist der gesamte Kontaktbereich des Anschlusselement über die Lotmasse mit der elektrisch leitfähigen Struktur verbunden. Das bedeutet, dass die Lotmasse entlang nahezu der Gesamtlänge des Anschlusselements angeordnet ist. Dadurch wird eine besonders stabile Haftung des Anschlusselements an der elektrisch leitfähigen Struktur erreicht. Möglich ist jedoch auch, dass die Lotmasse nur zwischen einem Abschnitt des Anschlusselements und der elektrisch leitfähigen Struktur angeordnet ist. Möglich ist auch, dass eine spezielle Anschlussfläche, beispielsweise ein Sammelleiter, auf einer elektrisch leitfähigen Beschichtung angeordnet ist und das Anschlusselement mit der Anschlussfläche direkt elektrisch verbunden ist.

Gemäß einer weiteren Ausführungsform weist das Anschlusselement eine Materialstärke von 0,1 mm bis 2 mm auf. Bei solchen Materialstärken ist die Bearbeitung, insbesondere das Quetschen, im gecrimpten Bereich besonders leicht.

Gemäß einer weiteren Ausführungsform enthält das Anschlusselement einen chromhaltigen Stahl mit einem Anteil an Chrom von größer oder gleich 10,5 Gew.-%. Weitere Legierungsbestandteile wie Molybdän, Mangan oder Niob führen zu einer verbesserten Korrosionsbeständigkeit oder veränderten mechanischen Eigenschaften, wie Zugfestigkeit oder Kaltumformbarkeit. Beispielsweise kann das Anschlusselement zusätzlich Beimengungen weiterer Elemente enthalten, darunter Vanadium, Aluminium und Stickstoff.

Gemäß einer Ausgestaltung der erfindungsgemäßen Scheibe mit elektrischem Anschlusselement enthält das Anschlusselement zumindest 66,5 Gew.-% bis 89,5 Gew.-% Eisen, 10,5 Gew.-% bis 20 Gew.-% Chrom, 0 Gew.-% bis 1 Gew.-% Kohlenstoff, 0 Gew.-% bis 5 Gew.-% Nickel, 0 Gew.-% bis 2 Gew.-% Mangan, 0 Gew.-% bis 2,5 Gew.-% Molybdän, 0 Gew.-% bis 2 Gew.-% Niob und 0 Gew.-% bis 1 Gew.-% Titan, insbesondere zumindest 77 Gew.-% bis 84 Gew.-% Eisen, 16 Gew.-% bis 18,5 Gew.-% Chrom, 0 Gew.-% bis 0,1 Gew.-% Kohlenstoff, 0 Gew.-% bis 1 Gew.-% Mangan, 0 Gew.-% bis 1 Gew.-% Niob, 0 Gew.-% bis 1,5 Gew.-% Molybdän und 0 Gew.-% bis 1 Gew.-% Titan, oder besteht hieraus

Vorzugsweise weist das Anschlusselement eine Beschichtung auf, die Kupfer, Nickel, Zink, Zinn, Silber, Gold oder Legierungen oder Schichten davon, bevorzugt Silber, enthält. Dadurch wird eine verbesserte Benetzung des Anschlusselements mit der Lotmasse und eine verbesserte Haftung des Anschlusselements erreicht. Beispielsweise ist das Anschlusselement mit Nickel, Zinn, Kupfer und/oder Silber beschichtet. Das Anschlusselement ist insbesondere mit einer haftvermittelnden Schicht, beispielsweise aus Nickel und/oder Kupfer, und zusätzlich mit einer lötbaren Schicht, insbesondere aus Silber, versehen. Das Anschlusselement ist insbesondere mit 0,1 µm bis 0,3 µm Nickel und/oder 3 µm bis 20 µm Silber beschichtet. Das Anschlusselement kann vernickelt, verzinnt, verkupfert und/oder versilbert sein. Nickel und Silber verbessern die Stromtragfähigkeit und Korrosionsstabilität des Anschlusselements und die Benetzung mit der Lotmasse.

In einer bevorzugten Ausgestaltung der Erfindung weist der Leiter des Anschlusskabels mehrere Drahtlitzen auf, die aus Kupfer gebildet sind. Besonders bevorzugt weist das Anschlusskabel mindestens zwei, beispielsweise sieben oder zwanzig Drahtlitzen auf.

In einer weiteren bevorzugten Ausgestaltung sind der gecrimpte Bereich des Anschlusselements und eine den Leiter umgebende isolierende Ummantelung beabstandet. Bevorzugt beträgt ein Abstand zwischen dem gecrimpten Bereich des Anschlusselements und der Ummantelung des Leiters mindestens 5 mm, bevorzugt mindestens 8 mm in Längsrichtung des Anschlusselements.

Die Ummantelung des Leiters weist keinen direkten Kontakt mit dem gecrimpten Bereich auf, so dass der Leiter zumindest teilweise offen zugänglich ist.

Das Substrat kann Glas enthalten. Das Substrat kann als eine Glasscheibe, bevorzugt gefertigt aus Kalk-Natron-Glas ausgebildet sein, wie es für Fensterscheiben üblich ist. Das Substrat kann grundsätzlich aber auch aus anderen Glassorten gefertigt sein, beispielsweise Quarzglas, Borosilikatglas oder Aluminosilikatglas, oder aus starren klaren Kunststoffen, beispielsweise Polycarbonat oder Polymethylmethacrylat.

Die elektrische leitfähige Struktur kann als eine elektrisch leitfähige Beschichtung, beispielsweise eine Funktionsschicht ausgebildet sein. Die elektrisch leitfähige Beschichtung ist vorzugsweise transparent für sichtbares Licht. In einer vorteilhaften Ausgestaltung ist die elektrisch leitfähige Beschichtung eine Einzelschicht oder ein Schichtaufbau aus mehreren Einzelschichten mit einer Gesamtdicke von kleiner oder gleich 2 µm [Mikrometer], besonders bevorzugt kleiner oder gleich 1 µm. Beispielsweise enthält die elektrisch leitfähige Beschichtung mindestens ein Metall, bevorzugt Silber, Nickel, Chrom, Niob, Zinn, Titan, Kupfer, Palladium, Zink, Gold, Cadmium, Aluminium, Silizium, Wolfram oder Legierungen daraus, und/oder mindestens eine Metalloxidschicht, bevorzugt Zinn-dotiertes Indiumoxid (ITO), Aluminium-dotiertes Zinkoxid (AZO), Fluor-dotiertes Zinnoxid (FTO, SnO2:F) oder Antimon-dotiertes Zinnoxid (ATO, SnO2:Sb). Transparente, elektrisch leitfähige Schichten sind beispielsweise aus DE 20 2008 017 611 U1 und EP 0 847 965 B1 bekannt. Sie bestehen beispielsweise aus einer Metallschicht wie einer Silberschicht oder einer Schicht aus einer silberhaltigen Metalllegierung. Transparente, elektrisch leitfähige Schichten haben bevorzugt einen Flächenwiderstand von 0,1 Ohm/Quadrat bis 200 Ohm/Quadrat, besonders bevorzugt von 1 Ohm/Quadrat bis 50 Ohm/Quadrat und ganz besonders bevorzugt von 1 Ohm/Quadrat bis 10 Ohm/Quadrat.

Die elektrisch leitfähige Beschichtung kann beispielsweise eine elektrisch beheizbare Schicht sein, durch welche die Scheibe mit einer Heizfunktion versehen wird. Solche beheizbaren Schichten sind dem Fachmann an sich bekannt. Sie enthalten typischerweise eine oder mehrere, beispielsweise zwei, drei oder vier elektrisch leitfähige Schichten. Diese Schichten enthalten oder bestehen bevorzugt aus zumindest einem Metall, beispielsweise Silber, Gold, Kupfer, Nickel und/oder Chrom, oder einer Metalllegierung und enthalten bevorzugt mindestens 90 Gew. % des Metalls, insbesondere mindestens 99,9 Gew. % des Metalls. Solche Schichten weisen eine besonders vorteilhafte elektrische Leitfähigkeit bei gleichzeitiger hoher Transmission im sichtbaren Spektralbereich auf. Die Dicke einer Einzelschicht beträgt bevorzugt von 5 nm bis 50 nm, besonders bevorzugt von 8 nm bis 25 nm, wodurch vorteilhaft hohe Transmission im sichtbaren Spektralbereich und eine besonders vorteilhafte elektrische Leitfähigkeit erreicht wird.

Weiterhin kann die elektrisch leitfähige Struktur Silber enthalten, insbesondere Silberpartikel und Glasfritten, und weist beispielsweise eine Schichtdicke von 5 µm bis 40 µm auf.

Die elektrische leitfähige Struktur ist auf einer Oberfläche des Substrats angeordnet. Die elektrische leitfähige Struktur bedeckt die Oberfläche des Substrats teilweise, jedoch vorzugsweise großflächig. Der Ausdruck "großflächig" bedeutet, dass mindestens 50%, mindestens 60%, mindestens 70%, mindestens 75% oder 90% der Oberfläche des Substrats von der elektrischen leitfähigen Struktur bedeckt sind. Die elektrisch leitfähige Struktur kann sich aber auch über kleinere Anteile der Oberfläche des Substrats erstrecken, beispielsweise wenn es sich um eine Beschichtung innerhalb eines sogenannten Kamerafensters, einen Sammelleiter oder eine Flächenantenne handelt.

Die elektrisch leitfähige Struktur kann beispielsweise ein Sammelleiter sein. Im Falle der elektrisch leitfähigen Struktur in Form eines Sammelleiters ist die elektrisch beheizbare Beschichtung beispielsweise mit mindestens zwei Sammelleitern elektrisch verbunden, durch die ein Heizstrom in die Beschichtung eingespeist werden kann. Die Sammelleiter sind bevorzugt im Randbereich der elektrisch leitfähigen Beschichtung entlang einer Seitenkante auf der elektrisch leitfähigen Beschichtung angeordnet. Die Länge des Sammelleiters ist typischerweise im Wesentlichen gleich der Länge der Seitenkante der elektrisch leitfähigen Beschichtung, kann aber auch etwas größer oder kleiner sein. Vorzugsweise sind zwei Sammelleiter auf der elektrisch leitfähigen Beschichtung angeordnet, im Randbereich entlang zweier gegenüberliegenden Seitenkanten der elektrisch leitfähigen Beschichtung. Die Breite des Sammelleiters beträgt bevorzugt von 2 mm bis 30 mm, besonders bevorzugt von 4 mm bis 20 mm. Die Sammelleiter sind typischerweise jeweils in Form eines Streifens ausgebildet, wobei die längere seiner Dimensionen als Länge und die weniger lange seiner Dimensionen als Breite bezeichnet wird. Sammelleiter sind beispielsweise als aufgedruckte und eingebrannte leitfähige Struktur ausgebildet. Der aufgedruckte Sammelleiter enthält zumindest ein Metall, bevorzugt Silber. Die elektrische Leitfähigkeit wird bevorzugt über Metallpartikel, enthalten im Sammelleiter, besonders bevorzugt über Silberpartikel, realisiert. Die Metallpartikel können sich in einer organischen und/oder anorganischen Matrix wie Pasten oder Tinten befinden, bevorzugt als gebrannte Siebdruckpaste mit Glasfritten. Die Schichtdicke des aufgedruckten Sammelleiters beträgt bevorzugt von 5 µm bis 40 µm, besonders bevorzugt von 8 µm bis 20 µm und ganz besonders bevorzugt von 10 µm bis 15 µm.

Alternativ oder zusätzlich kann die elektrisch leitfähige Struktur beispielsweise als eine Antenne, insbesondere Flächenantenne, ausgebildet sein.

Die Lotmasse kann eine bleifreie Lotmasse sein, was besonders vorteilhaft im Hinblick auf die Umweltverträglichkeit der erfindungsgemäßen Scheibe mit elektrischem Anschlusselement ist. Im Sinne der vorliegende Erfindung bedeutet "bleifrei", dass die Lotmasse einen Anteil von kleiner oder gleich 0,1 Gew.-% Blei, insbesondere kein Blei, das heißt 0 Gew.-% Blei enthält.

Beispielsweise enthält die Lotmasse Zinn, Wismut, Indium, Zink, Kupfer oder Silber, insbesondere Zusammensetzungen davon. Beispielsweise beträgt der Anteil an Wismut, Indium, Zink, Kupfer, Silber oder Zusammensetzungen davon in der Lotzusammensetzung von 0,5 Gew.-% bis 97 Gew.-%, insbesondere 10 Gew.-% bis 67 Gew.-%, wobei der Anteil an Wismut, Indium, Zink, Kupfer oder Silber 0 Gew.-% betragen kann. Die Lotzusammensetzung kann Nickel, Germanium, Aluminium oder Phosphor mit einem Anteil von 0 Gew.-% bis 5 Gew.-% enthalten. Die Lotzusammensetzung enthält insbesondere Bi40Sn57Ag3, Sn40Bi57Ag3, Bi59Sn40Ag1, Bi57Sn42Ag1, In97Ag3, Sn95,5Ag3,8Cu0,7, Bi67ln33, Bi33ln50Sn17, Sn77,2In20Ag2,8, Sn95Ag4Cu1, Sn99Cu1, Sn96,5Ag3,5, Sn96,5Ag3Cu0,5, Sn97Ag3 oder Gemische davon.

Die Schichtdicke der Lotmasse ist vorzugsweise kleiner oder gleich 6.0 × 10⁻⁴ m, insbesondere kleiner 3.0 × 10⁻⁴ m.

Vorteilhaft enthält die Lotmasse Wismut. Es hat sich gezeigt, dass eine Wismut-haltige Lotmasse zu einer besonders guten Haftung des Anschlusselements am Substrat führt, wobei Beschädigungen der Scheibe vermieden werden können. Der Anteil des Wismuts an der Lotmassenzusammensetzung beträgt beispielsweise von 0,5 Gew.-% bis 97 Gew.-%, von 10 Gew.-% bis 67 Gew.-%, oder von 33 Gew.-% bis 67 Gew.-%, insbesondere von 50 Gew.-% bis 60 Gew.-%. Die Lotmasse enthält neben Wismut insbesondere Zinn und Silber oder Zinn, Silber und Kupfer. Beispielsweise enthält die Lotmasse zumindest 35 Gew.-% bis 69 Gew.-% Wismut, 30 Gew.-% bis 50 Gew.-% Zinn, 1 Gew.-% bis 10 Gew.-% Silber und 0 Gew.-% bis 5 Gew.-% Kupfer. Insbesondere enthält die Lotmasse zumindest 49 Gew.-% bis 60 Gew.-% Wismut, 39 Gew.-% bis 42 Gew.-% Zinn, 1 Gew.-% bis 4 Gew.-% Silber und 0 Gew.-% bis 3 Gew.-% Kupfer. Ferner kann die Lotmasse beispielsweise von 90 Gew.-% bis 99,5 Gew.-% Zinn, oder von 95 Gew.-% bis 99 Gew.-% Zinn, insbesondere von 93 Gew.-% bis 98 Gew.-% Zinn enthalten. Die Lotmasse enthält neben Zinn beispielsweise von 0,5 Gew.-% bis 5 Gew.-% Silber und von 0 Gew.-% bis 5 Gew.-% Kupfer.

Die Lotmasse tritt beispielsweise mit einer Austrittsbreite von kleiner 1 mm aus dem Zwischenraum zwischen dem Anschlusselement und der elektrisch leitfähigen Struktur aus. Beispielsweise ist die maximale Austrittsbreite kleiner 0,5 mm und insbesondere etwa 0 mm. Das ist besonders vorteilhaft im Hinblick auf die Reduzierung von mechanischen Spannungen in der Scheibe und die Haftung des Anschlusselements. Die maximale Austrittsbreite ist definiert als der Abstand zwischen den Außenkanten des Anschlusselementes und der Stelle des Lotmasseübertritts, an dem die Lotmasse eine Schichtdicke von 50 µm unterschreitet. Die maximale Austrittsbreite wird nach dem Lötvorgang an der erstarrten Lotmasse gemessen. Eine gewünschte maximale Austrittsbreite wird durch eine geeignete Wahl von Lotmassenvolumen und lotrechtem Abstand zwischen Anschlusselement und elektrisch leitfähiger Beschichtung erreicht, was durch einfache Versuche ermittelt werden kann. Der lotrechte Abstand zwischen Anschlusselement und elektrisch leitfähiger Beschichtung kann durch ein entsprechendes Prozesswerkzeug, beispielsweise ein Werkzeug mit einem integrierten Abstandshalter, vorgegeben werden. Die maximale Austrittsbreite kann auch negativ sein, also in den von dem Anschlusselement und elektrisch leitfähiger Beschichtung gebildeten Zwischenraum zurückgezogen sein. Beispielsweise ist die maximale Austrittsbreite in dem vom Anschlusselement und der elektrisch leitfähigen Beschichtung gebildeten Zwischenraum in einem konkaven Meniskus zurückgezogen. Ein konkaver Meniskus entsteht beispielsweise durch Erhöhen des lotrechten Abstands zwischen Abstandshalter und leitfähiger Struktur beim Lötvorgang, während das Lot noch flüssig ist. Der Vorteil liegt in der Reduzierung der mechanischen Spannungen in der Scheibe, insbesondere im kritischen Bereich, der bei einem großen Lotmasseübertritt vorliegt.

In einer weiteren Ausgestaltung der Erfindung kann mindestens in einem Randbereich auf der dem Anschlusselement abgewandte Oberfläche der Scheibe ein Abdeckdruck angebracht sein.

Der Abstand des Anschlusselements zur Scheibenkante kann kleiner als 8 cm sein, bevorzugt kleiner als 5 cm, besonders bevorzugt kleiner als 2 cm sein.

Eine Ausgestaltung der Erfindung umfasst eine Scheibenanordnung, bei welcher eine erfindungsgemäße Scheibe eine Innenscheibe einer Verbundscheibe ist, wobei die Verbundscheibe weiterhin eine Außenscheibe mit einer außenseitigen Oberfläche und einer innenseitigen Oberfläche und mindestens eine Zwischenschicht, welche die innenseitige Oberfläche der Außenscheibe flächig mit einer außenseitigen Oberfläche der Innenscheibe verbindet, umfasst.

Die innenseitige Oberfläche der Verbundscheibe entspricht der innenseitigen Oberfläche der Innenscheibe und die außenseitige Oberfläche der Verbundscheibe entspricht der außenseitigen Oberfläche der Außenscheibe.

Die Außenscheibe ist diejenige Scheibe der Verbundscheibe, welche in Einbaulage der äußeren Umgebung zugewandt ist, beziehungsweise dafür vorgesehen ist. Die Verbundscheibe ist typischerweise dafür vorgesehen, in einer Öffnung (insbesondere Fensteröffnung, beispielsweise einer Fensteröffnung eines Fahrzeugs oder eines Gebäudes) einen Innenraum gegenüber der äußeren Umgebung abzutrennen. Mit Innenscheibe wird im Sinne der Erfindung die dem Innenraum zugewandte Scheibe bezeichnet.

Die Außenscheibe und die Innenscheibe weisen jeweils eine außenseitige und eine innenraumseitige Oberfläche auf und eine dazwischen verlaufende, umlaufende Seitenkantenfläche.

Im Falle einer Verbundscheibe werden die Innenscheibe und die Außenscheibe durch die mindestens eine Zwischenschicht miteinander verbunden. Die Zwischenschicht ist bevorzugt transparent und/oder thermoplastisch ausgebildet. Die thermoplastische Zwischenschicht ist bevorzugt auf Basis von Polyvinylbutyral (PVB), Ethylen-Vinylacetat (EVA) oder Polyurethan (PU) ausgebildet oder aus Gemischen oder Copolymeren oder Derivaten davon, besonders bevorzugt auf Basis von PVB. Damit ist gemeint, dass die Zwischenschicht größtenteils das besagte Polymer enthält (Anteil größer als 50 Gew.-%). Die Zwischenschicht kann außer dem Polymer weitere Zusätze enthalten, beispielsweise Weichmacher, UV-Absorber oder Stabilisatoren. Jede thermoplastische Lage als Zwischenschicht ist bevorzugt aus mindestens einer thermoplastischen Folie ausgebildet. Die Dicke jeder Folie beträgt bevorzugt von 0,2 mm bis 1 mm. Beispielsweise können PVB-Folien mit den Standarddicken von 0,38 mm oder 0,76 mm verwendet werden. Die Zwischenschicht kann auch mehrere Lagen thermoplastischen Materials umfassen und beispielsweise aus mehreren flächig übereinander angeordneten Polymerfolien ausgebildet sein. Die Außenscheibe, die Innenscheibe und die thermoplastische Zwischenschicht können klar und farblos, aber auch getönt oder gefärbt sein.

Die Außenscheibe und die Innenscheibe sind bevorzugt Glasscheiben, besonders bevorzugt gefertigt aus Kalk-Natron-Glas, wie es für Fensterscheiben üblich ist. Eine oder beide der Scheiben können grundsätzlich aber auch aus anderen Glassorten gefertigt sein, beispielsweise Quarzglas, Borosilikatglas oder Aluminosilikatglas, oder aus starren klaren Kunststoffen, beispielsweise Polycarbonat oder Polymethylmethacrylat. Die Dicken der Außenscheibe und der Innenscheibe betragen unabhängig voneinander bevorzugt von 0,5 mm bis 5 mm, besonders bevorzugt von 1 mm bis 3 mm.

Die Scheibe oder Verbundscheibe kann plan sein oder auch, insbesondere zylindrisch oder sphärisch, gebogen sein. Die Verbundscheibe wird besonders bevorzugt als eine Frontscheibe oder Dachscheibe eines Fahrzeugs, insbesondere eines Personenkraftwagens oder Lastkraftwagens, verwendet. Die Scheibe oder Verbundscheibe kann ein elektrisch beheizbares Kamerafenster, insbesondere für Kamerasysteme, aufweisen. Kamerasysteme werden in Kraftfahrzeugen hinter der Frontscheibe im Fahrgastraum platziert. Damit bieten sie eine gute Sicht auf die Umgebung des Fahrzeugs und können im Straßenverkehr Gefahrensituationen und Hindernisse rechtzeitig erkennen.

Die Außenscheibe ist bevorzugt transparent, insbesondere für die Verwendungen der Scheibe, bei denen eine hohe Lichttransmission erwünscht ist. Als transparent im Sinne der Erfindung wird dann eine Scheibe verstanden, die eine Transmission im sichtbaren Spektralbereich von größer 70 % aufweist. Für Scheiben, die nicht im verkehrsrelevanten Sichtfeld des Fahrers liegen, beispielsweise für Dachscheiben, kann die Transmission aber auch viel geringer sein, beispielsweise größer als 5 %.

Die Fläche der Scheibe oder der Verbundscheibe kann breit variieren und so hervorragend den Erfordernissen im Einzelfall angepasst werden. Die Fläche der Scheibe oder der Verbundscheibe kann beispielsweise von 100 cm² bis zu 5 m² betragen, bevorzugt von 0,5 m² bis 3 m².

Die Scheibe oder die Verbundscheibe kann zusätzlich den Abdeckdruck, insbesondere aus einer dunklen, bevorzugt schwarzen, Emaille umfassen. Bei dem Abdeckdruck handelt es sich insbesondere um einen peripheren, d.h. rahmenartigen, Abdeckdruck, der somit in einem umlaufenden Randbereich angeordnet ist. Der periphere Abdeckdruck dient in erster Linie als UV-Schutz für den Montagekleber der Verbundscheibe. Der Abdeckdruck kann opak und vollflächig ausgebildet sein. Der Abdeckdruck kann zumindest abschnittsweise auch semitransparent, beispielsweise als Punktraster, Streifenraster oder kariertes Raster ausgebildet sein. Alternativ kann der Abdeckdruck auch einen Gradienten aufweisen, beispielsweise von einer opaken Bedeckung zu einer semitransparenten Bedeckung. Im Falle der Verbundscheibe kann der Abdeckdruck auf der zweiten, zu der Zwischenschicht hingewandten Oberfläche der Außenscheibe oder auf der zweiten, von der Zwischenschicht abgewandten Oberfläche der Innenscheibe aufgebracht sein.

Es versteht sich von selbst, dass die Merkmale und die damit jeweils erzielbaren Vorteile, die in Bezug auf die erfindungsgemäße Scheibe beschrieben wurden, auf die erfindungsgemäße Verbundscheibe anwendbar bzw. übertragbar sind und umgekehrt.

Die verschiedenen Ausgestaltungen der Erfindung können einzeln oder in beliebigen Kombinationen realisiert sein. Insbesondere sind die vorstehend genannten und nachstehend zu erläuternden Merkmale nicht nur in den angegebenen Kombinationen, sondern auch in anderen Kombinationen oder in Alleinstellung einsetzbar, ohne den Rahmen der vorliegenden Erfindung zu verlassen.

Ein weiterer Aspekt der Erfindung umfasst die Verwendung der erfindungsgemäßen Scheibe oder Scheibenanordnung als Fahrzeugscheibe in Fortbewegungsmitteln für den Verkehr auf dem Land, in der Luft oder zu Wasser, insbesondere in Kraftfahrzeugen und insbesondere als Frontscheibe, beispielsweise als Windschutzscheibe. Die erfindungsgemäße Scheibe ist insbesondere als beheizbare Scheibe oder als Scheibe mit Antennenfunktion ausgebildet.

Im Folgenden wird die Erfindung anhand von Figuren und Ausführungsbeispielen näher erläutert. Die Figuren sind eine schematische Darstellung und nicht maßstabsgetreu. Die Figuren schränken die Erfindung in keiner Weise ein.

### Es zeigen:

- Figur 1: eine Seitenansicht auf ein elektrisches Anschlusselement mit einem gecrimpten Bereich nach einer nicht erfindungsgemäßen Ausführungsform,
- Figur 2: eine Seitenansicht auf eine erfindungsgemäße Scheibe mit einem elektrischen Anschlusselement,
- Figur 3: eine Seitenansicht auf die erfindungsgemäße Scheibe mit dem elektrischen Anschlusselement,
- Figur 4: eine perspektivische Ansicht des als B-Crimp ausgebildeten elektrischen Anschlusselements, und
- Figur 5: einen Querschnitt B-B' durch die Scheibe 1 mit Anschlusselement gemäß Figur 4.

Figur 1 zeigt ein elektrisches Anschlusselement 3' mit einem gecrimpten Bereich 6`. Das Anschlusselement 3' ist entlang seiner gesamten Länge um den Endbereich eines Anschlusskabels 5' gecrimpt. Das Anschlusskabel 5' enthält einen elektrisch leitfähigen Kern, welcher als herkömmlicher Drahtlitzen-Leiter ausgebildet ist. Das Anschlusselement 3' ist also insgesamt als Crimp ausgebildet. Die Länge des abisolierten Bereichs übersteigt die Länge L des Crimps um beispielsweise 0,5 mm bis 1 mm, um die Biegbarkeit des Anschlusskabels 5' zu gewährleisten.

Das elektrische Anschlusselement 3' weist einen Kontaktbereich 7' auf. Der Kontaktbereich 7' ist über eine Lotmasse 8' mit einer auf einem Substrat 1' aufgebrachten elektrischen leitfähigen Struktur 2' elektrisch und mechanisch verbunden.

Wird senkrecht zum Substrat 1' mit einer Ziehkraft F1 am Anschlusskabel 5' gezogen, dann löst sich das Anschlusselement 3' vom Substrat 1'. F1 ist die notwendige Ziehkraft zum Lösen der mechanischen Verbindung zwischen Substrat 1' und Anschlusselement 3'. Die notwendige Ziehkraft F1 wird auch als sogenannte Abzugskraft bezeichnet. Die notwendige Ziehkraft F1 beträgt beispielsweise 50 Newton.

Figur 2 zeigt eine Seitenansicht auf eine erfindungsgemäße Scheibe 10 mit einem elektrischen Anschlusselement 3. Die Scheibe umfasst ein Substrat 1. Das Substrat 1 ist beispielsweise ein 3 mm dickes thermisch vorgespanntes Einscheibensicherheitsglas aus Natron-Kalk-Glas. Das Substrat 1 weist beispielsweise eine Breite von 150 cm und eine Höhe von 80 cm auf.

Auf das Substrat 1 ist eine elektrisch leitfähige Struktur 2 aufgebracht. Die elektrisch leitfähige Struktur 1 kann als eine elektrisch leitfähige Beschichtung, beispielsweise Funktionsschicht, ausgebildet sein oder als eine spezielle Anschlussfläche, beispielsweise ein Sammelleiter, der auf der elektrisch leitfähigen Beschichtung angeordnet ist. Die elektrisch leitfähige Struktur 2 kann beispielsweise eine elektrisch beheizbare Beschichtung sein, durch welche die Scheibe mit einer Heizfunktion versehen wird. Die elektrisch leitfähige Struktur 2 kann sich aber auch über kleinere Anteile der Oberfläche des Substrats 1 erstrecken, beispielsweise wenn es sich um eine Beschichtung innerhalb eines sogenannten Kamerafensters oder um einen Sammelleiter handelt, der die Beschichtung des Kamerafensters kontaktiert.

Das Anschlusselement 3 ist dann mit der Anschlussfläche über eine Lotmass 8 elektrisch leitend verbunden. Die elektrisch leitfähige Struktur 2 enthält Silberpartikel und Glasfritten. Im Randbereich der Scheibe kann der Sammelleiter als die elektrisch leitfähige Struktur 2 auf eine Breite von 10 mm verbreitert sein und bildet somit eine Kontaktfläche für das elektrische Anschlusselement 3.

Das Anschlusselement 3 ist entlang des gecrimpten Bereichs 6 um den Endbereich eines Anschlusskabels 5 gecrimpt. Das Anschlusselement 3 kann einstückig ausgebildet sein, wobei die längere seiner Dimensionen als Länge und die weniger lange seiner Dimensionen als Breite B bezeichnet wird.

Das Anschlusselements 3 weist den gecrimpten Bereich 6 und einen Kontaktbereich 7 auf. Der Kontaktbereich 7 weist in Längsrichtung des Anschlusselements 3 mindestens eine doppelte Länge des gecrimpten Bereichs 6 auf. Ferner kann der Kontaktbereich 7 eine maximale Länge von 20 mm aufweisen. Beispielsweise kann der Kontaktbereich eine Länge L von 15 mm, 10 mm, 8 mm oder 6 mm in Längsrichtung des Anschlusselements 3 aufweisen. Die Länge des Anschlusselements kann unter Berücksichtigung des Durchmessers des Anschlusskabels 5 geeignet gewählt werden. Beispielsweise kann die Länge des Anschlusselements von 1 mm bis 20 mm, bevorzugt von 4 mm bis 10 mm, besonders bevorzugt 9 mm, 8 mm, 6 mm, 4,5 mm oder 4,3 mm betragen.

Im Kontaktbereich 7 zwischen dem elektrischen Anschlusselement 3 und der elektrisch leitfähigen Struktur 2 ist die Lotmasse 8 aufgebracht, die eine dauerhafte elektrische und mechanische Verbindung zwischen dem elektrischen Anschlusselement 3 und der elektrisch leitfähigen Struktur 2 bewirkt.

Die Lotmasse 8 ist bleifrei und enthält beispielsweise 96,5 Gew.-% Zinn, 0,5 Gew.-% Kupfer und 3 Gew.-% Silber. Alternativ kann die Lotmasse 8 beispielsweise In 30%, Sn 65%, Ag 4 % Cu 1% aufweisen. Die Lotmasse 8 hat beispielsweise eine Dicke von 250 µm.

Der gecrimpte Bereich 6 weist bevorzugt eine Länge in Längsrichtung des Anschlusselements 3 im Bereich von 20% bis 50% der Länge des Kontaktbereichs auf. Der gecrimpte Bereich 6 des Anschlusselements 3 kann eine maximale Länge von 4,5 mm in Längsrichtung des Anschlusselements 3 aufweisen. Der gecrimpte Bereich 6 kann in Längsrichtung des Anschlusselements 3 beispielsweise eine Länge von 4 mm, 3 mm oder 2 mm aufweisen. Der gecrimpte Bereich 6 kann derart ausgebildet sein, dass ein Angriffspunkt einer Abzugskraft zum Ablösen des Anschlusselement 3 vom flächigen Substrat mittig im Kontaktbereich 7 angeordnet sein, wobei die Abzugskraft senkrecht zum Substrat 1 angreift (Figur 3).

Das Anschlusskabel 5 enthält einen elektrisch leitfähigen Leiter, auch Kern genannt, welcher als herkömmlicher Drahtlitzen-Leiter ausgebildet ist. Das Anschlusskabel 5 kann eine Querschnittsfläche von 0,1 mm² bis 8 mm², beispielsweise 0,35 mm² oder 0,75 mm² aufweisen. Die Querschnittsfläche kann kreisförmig oder rund sein. Das Anschlusskabel 5 enthält weiter eine polymere Isolierummantelung, welche im Endbereich entfernt ist, um die elektrische Kontaktierung des elektrisch leitfähigen Leiters des Anschlusskabels 5 mit dem Anschlusselement 3 zu ermöglichen. Die Länge des abisolierten Bereichs übersteigt die Länge des gecrimpten Bereichs 6 um beispielsweise 5 mm bis 8 mm, um die Biegbarkeit des Anschlusskabels 5 zu gewährleisten. Das Anschlusskabel 5 kann biegsam ausgebildet sein.

Das Anschlusselement 3 wurde bei der Herstellung der Scheibe als Plättchen mit einer Materialstärke von beispielsweise 2 mm, 1 mm, 0,8 mm, 0,4 mm oder 0,1 mm bereitgestellt, welches mittels eines Crimp-Werkzeugs um das Anschlusskabel 5 herumgebogen und durch Quetschen (Crimpen) dauerhaft stabil mit dem Anschlusskabel 5 verbunden wurde. Die Länge des Kontaktbereichs 7 entspricht einer doppelten Länge des gecrimpten Bereichs des Anschlusselements 3. Die Gesamtlänge des Anschlusselements 3 beträgt beispielsweise etwa 9 mm. Die Breite B des Anschlusselements 3 (Crimp-Breite b) beträgt beispielsweise etwa 5 mm, 2,5 mm oder 2 mm. Die Höhe H des Anschlusselements kann vom Fachmann unter Berücksichtigung des Durchmessers des Anschlusskabels sowie gängiger Normen geeignet gewählt werden und beträgt beispielsweise von 1 mm bis 5 mm oder von 2 mm bis 3 mm, insbesondere 2,5 mm. Das Anschlusselement 3 enthält einen chromhaltigen Stahl mit einem Anteil an Chrom von größer oder gleich 10,5 Gew.-%. Weiterhin kann das Anschlusselement 3 eine Beschichtung aufweisen, die Kupfer, Nickel, Zink, Zinn, Silber, Gold oder Legierungen oder Schichten davon, bevorzugt Silber enthält. Dadurch wird eine verbesserte Benetzung des Anschlusselements 3 mit der Lotmasse 8 und eine verbesserte Haftung des Anschlusselements erreicht.

Der Abstand des Anschlusselements 3 zu einer Scheibenkante 9 kann kleiner als 8 cm sein, bevorzugt kleiner als 5 cm, besonders bevorzugt kleiner als 2 cm sein.

Figur 3 zeigt eine Seitenansicht auf eine erfindungsgemäße Scheibe 10 mit einem elektrischen Anschlusselement 3 aus Figur 2. Wird senkrecht zum Substrat 1 mit einer Kraft F2 am Anschlusskabel 5 gezogen, dann löst sich das Anschlusselement 3 vom Substrat 1. F2 ist die notwendige Ziehkraft zum Lösen der mechanischen Verbindung zwischen Substrat 1 und Anschlusselement 3.

Überraschend hat sich gezeigt, dass eine solche erfindungsgemäße Scheibe 1 mit Anschlusselement 3 eine wesentliche höhere notwendige Ziehkraft aufweist als die Scheibe 1' gemäß Figur 1. Für die notwendige Ziehkraft gilt F2 > F1. Die notwendige Ziehkraft F2 entspricht der Abzugskraft. Die Abzugskraft muss senkrecht zum Substrat aufgewendet werden, um das Anschlusselement 3 vom flächigen Substrat 1 abzulösen.

Figur 4 zeigt eine perspektivische Ansicht des als B-Crimp ausgebildeten elektrischen Anschlusselement 3 mit dem Anschlusskabel 5.

Figur 5 zeigt einen Querschnitt B-B' durch das Anschlusselement 3 gemäß Figur 4 mit dem Substrat 1. Das Anschlusselement 3 weist die Form eines B-Crimps auf. Die seitlichen Kanten des Anschlusselements 3 sind dabei um das Anschlusskabel 5 herumgebogen und durch Einstechen des Crimp-Werkzeugs im elektrisch leitfähigen Kern des Anschlusskabels 5 versenkt, wobei die Drahtlitzen des Anschlusskabels 5 gleichmäßig auf beide Seiten in den Kontaktinnenraum ausweichen. Die charakteristische Quetschform zeigt im Profil zwei abgerundete Beschichtungen nach Art des Buchstabens "B". Die charakteristische Quetschform ist an der vom Substrat 1 abgewandten Oberseite des Anschlusselements 3 angeordnet. Der Kontaktbereich 7 des Anschlusselement 3 ist der charakteristischen Quetschform gegenüberliegend, das heißt am Crimp-Boden, angeordnet. So wird eine vorteilhafte Benetzung des Anschlusselements 3 mit der Lotmasse 8 erreicht.

Durch ein Anschlusselement 3 gemäß Figur 2 kann die Scheibe 1 mit einer erhöhten Abzugskraft versehen werden, so dass eine stabile Bindung zwischen Anschlusselement und Substrat erzielt wird. Ein Maß der mechanischen Belastbarkeit kann je nach den Erfordernissen des Einzelfalls durch die Ausgestaltung des gecrimpten Bereichs und des Kontaktbereichs eingestellt werden.

### Bezugszeichenliste:

- 1: Substrat
- 2: elektrisch leitfähige Struktur
- 3: Anschlusselement
- 4: Leiter des Anschlusskabels
- 5: Anschlusskabel
- 6: gecrimpter Bereich
- 7: Kontaktbereich
- 8: Lotmasse
- 9: Scheibenkante
- 10: Scheibe
- 11: Randbereich
- L: Länge des Kontaktbereichs 7
- B: Breite des Anschlusselements

## Patentansprüche

1. Scheibe (10) mit mindesten einem elektrischen Anschlusselement (3), umfassend
• ein flächiges Substrat (1),
• eine elektrisch leitfähige Struktur (2), die an einer Oberfläche des Substrats (1) aufgebracht ist,
• ein elektrisches Anschlusselement (3), das einen gecrimpten Bereich (6) zur elektrischen Verbindung mit mindestens einem Leiter eines Anschlusskabels (5) und einen Kontaktbereich zur elektrischen Verbindung mit der elektrisch leitfähigen Struktur (2) aufweist,
wobei das Anschlusselement (3) an der elektrisch leitfähigen Struktur (2) angeordnet ist, der gecrimpte Bereich (6) um den mindestens einen Leiter (4) des Anschlusskabels (5) angeordnet ist und der Kontaktbereich (7) mit der elektrisch leitfähigen Struktur (2) elektrisch leiten verbunden ist, wobei der Kontaktbereichs (7) in Längsrichtung des Anschlusselements (3) mindestens eine doppelte Länge des gecrimpten Bereichs (6) aufweist.

2. Scheibe (10) nach Anspruch 1, wobei der gecrimpte Bereich (6) derart ausgebildet ist, dass ein Angriffspunkt einer Abzugskraft (F2) zum Ablösen des Anschlusselement (3) vom flächigen Substrat (1) mittig im Kontaktbereich (7) angeordnet ist.

3. Scheibe (10) nach Anspruch 1 oder 2, wobei der Kontaktbereich (7) eine maximale Länge (L) von 20 mm, bevorzugt 15 mm, besonders bevorzugt 10 mm in Längsrichtung des Anschlusselements (3) aufweist.

4. Verbundscheibe (10) nach einem der Ansprüche 1 bis 3, wobei der gecrimpte Bereich (6) eine Länge in Längsrichtung des Anschlusselements (3) im Bereich von 20% bis 50% der Länge (L) des Kontaktbereichs (7) aufweist.

5. Scheibe (10) nach einem der Ansprüche 1 bis 4, wobei das Anschlusselement (3) ein Breite (B) von 1 mm bis 5 mm, bevorzugt 2 mm bis 3 mm, besonders bevorzugt 2,5 mm aufweist.

6. Scheibe (10) nach einem der Ansprüche 1 bis 5, wobei das Anschlusselement (3) eine Materialstärke von 0,1 mm bis 2 mm aufweist.

7. Scheibe (10) nach einem der Ansprüche 1 bis 6, wobei das Anschlusselement (3) in Form einer Crimps, insbesondere als B-Crimp, ausgebildet ist.

8. Scheibe (10) nach einem der Ansprüche 1 bis 7, wobei das Anschlusselement (3) einen chromhaltigen Stahl mit einem Anteil an Chrom von größer oder gleich 10,5 Gew.-% enthält.

9. Scheibe (10) nach einem der Ansprüche 1 bis 8, wobei das Anschlusselement (3) eine Beschichtung aufweist, die Kupfer, Nickel, Zink, Zinn, Silber, Gold oder Legierungen oder Schichten davon, bevorzugt Silber enthält.

10. Scheibe (10) nach einem der Ansprüche 1 bis 9, wobei der Leiter (4) des Anschlusskabels (5) mehrere Drahtlitzen aufweist, die aus Kupfer gebildet sind.

11. Scheibe (10) nach einem der Ansprüche 1 bis 10, wobei der gecrimpte Bereich (6) des Anschlusselements (3) und eine den Leiter (4) umgebende isolierende Ummantelung beabstandet sind, bevorzugt mit einem Abstand von mindestens 5 mm in Längsrichtung des Anschlusselements (3).

12. Scheibe (10) nach einem der Ansprüche 1 bis 11, wobei die elektrisch leitfähige Struktur (2) Silber enthält.

13. Scheibe (10) nach einem der Ansprüche 1 bis 12, wobei der Abstand des Anschlusselements (3) zur Scheibenkante (9) kleiner als 8 cm ist, bevorzugt kleiner als 5 cm, besonders bevorzugt kleiner als 2 cm ist.

14. Scheibe (10) nach einem der Ansprüche 1 bis 14, wobei der Schwerpunkt des Anschlusselements (3) innerhalb des Kontaktbereichs (7) und außerhalb des gecrimpten Bereichs (6) angeordnet ist.

15. Scheibenanordnung, bei welcher eine Scheibe (10) nach einem der Ansprüche 1 bis 14 eine Innenscheibe (1) einer Verbundscheibe ist, wobei die Verbundscheibe weiterhin
- eine Außenscheibe (2) mit einer außenseitigen Oberfläche (I) und einer innenseitigen Oberfläche (II) und
- mindestens eine Zwischenschicht (3), welche die innenseitige Oberfläche (II) der Außenscheibe (2) flächig mit einer außenseitigen Oberfläche (III) der Innenscheibe (1) verbindet,
umfasst.
